# FASCICULE DE BREVET EUROPEEN

(11) **EP 0 291 424 B1**
(45) Date de publication et mention de la délivrance du brevet: **02.01.1991**
(21) Numéro de dépôt: 88420146.8
(22) Date de dépôt: 04.05.1988
(51) Int. Cl.: B22C 15/10, B22C 9/04

(54) **Procédé de serrage par vibrations du sable d'un moule de fonderie et installation en faisant application**
Verfahren und Vorrichtung zum Verdichten von Giessereiformstoffen durch Vibrieren
Method and apparatus for compacting foundry moulding sand by vibrations

(30) Priorité: 05.05.1987 FR 8706529
(43) Date de publication de la demande: 17.11.1988
(73) Titulaire: FM INDUSTRIE, Société Anonyme, F-42400 St Chamond (FR); Figueras, Michel, F-38540 St. Just Chaleyssin (FR)
(72) Inventeur: Figueras, Michel, F-38540 St. Just Chaleyssin (FR)
(74) Mandataire: Ropital-Bonvarlet, Claude

(56) Documents cités:
- DE-B- 1 120 785
- GB-A- 2 088 762
- GB-A- 2 151 960

## Description

La présente invention concerne le domaine de la réalisation de pièces, plus généralement métalliques, à partir d'une masse de matière première versée à l'état fondu dans l'empreinte ou la cavité d'un moule, généralement en sable.

L'invention concerne, plus spécialement, le procédé de fabrication par moulage du type à modèle consommable. Suivant le préambule de la revendication 1 et, une installation de fonderie suivant le préambule de la revendication 6.

La technique de fabrication d'une pièce, à partir d'un modèle consommable, consiste à exécuter la pièce à obtenir sous la forme d'un modèle en trois dimensions, réalisé en une matière apte à se gazéifier par pyrolyse au contact de la matière en fusion coulée. Un tel modèle est, généralement, réalisé à base de polystyrène expansé.

Un modèle ainsi obtenu est, le plus souvent, soumis à une opération d'enduisage, de façon à lui conférer une sorte de peau ou faible carapace extérieure, formant armature, conférant une bonne tenue mécanique à un tel modèle, ainsi qu'une résistance thermique temporaire lors de la coulée de la matière en fusion.

Un tel modèle est emballé dans une masse de sable contenue dans un moule et généralement vibrée, pour lui conférer une bonne cohésion, une bonne compaction et un serrage convenable autour du modèle, afin d'épouser les différentes formes de ce dernier.

Lorsque cette phase préparatoire a été exécutée, la matière en fusion peut être versée dans la coulée pour provoquer la gazéification du polystyrène expansé, libérant, a l'intérieur du sable serré, une cavité ou empreinte négative correspondant, exactement, à l'empreinte positive du modèle. La matière première coulée occupe, ainsi, une empreinte négative qui est la réplique exacte du modèle. Après coulée de la matière première, une phase de refroidissement permet, ensuite, de disposer, après décochage, de la pièce exécutée.

Bien que de mise en oeuvre relativement délicate, un tel procédé apparaît particulièrement satisfaisant, en raison de la réduction du coût de fabrication qu'il permet d'obtenir, de la précision de reproduction éliminant les retouches ou l'ébavurage ultérieur et de la réduction des phases préparatoires impliquant, dans les procédés traditionnels, généralement au moins un traitement du sable préalablement à l'exécution de demi-moules devant ensuite être apairés.

Toutefois, un tel procédé semble toujours être pénalisé par des imperfections de reproduction en empreinte négative de la forme positive du modèle consommable. Ces imperfections sont à mettre au compte de la phase de serrage du sable, obtenue par vibrations.

Différentes propositions ont été formulées pour tenter de pallier un tel inconvénient. Le plus généralement, les propositions formulées, comme celle faisant l'objet de la demande GB-A-2 088 762, sur lequel les préambules des revendications 1 et 6 sont basés, consistent à appliquer des vibrations sur le fond du moule, de façon à provoquer un serrage supposé être le plus convenable pour que le sable occupe les différentes cavités de la forme du modèle, que ces cavités soient descendantes ou ascendantes. Une telle méthode ne s'est pas révélée satisfaisante pour atteindre l'objectif visé.

Le technique antérieure est aussi riche de propositions consistant à appliquer des vibrations sur les parois latérales du moule et selon une direction d'application horizontale. Tel est le cas des demandes DE-B-1 120 785 et GB-A-2151960 qui, semble-t-il, ne fournissent pas de meilleurs résultats.

Les imperfections de résultats constatées déterminent les limites d'application d'un tel procédé, notamment pour l'exécution de pièces de formes particulièrement complexes, présentant des cavités de faible section droite transversale, de direction ascendante et débouchantes ou non.

En d'autres termes, bien que susceptible d'apporter des avantages indéniables, un tel procédé ne fournit pas une solution exactement adaptée à la réalisation de pièces à caractère technique particulièrement complexes en forme.

La présente invention, partant de la constatation ci-dessus, a pour objet un procédé de serrage par vibrations du sable dans un moule de fonderie, par la mise en oeuvre du procédé à modèle consommable, procédé dont les différentes phases opératoires sont, justement, prévues pour éliminer les inconvénients ci-dessus et conduire à une phase de serrage par vibrations permettant de délimiter, par le sable entourant un modèle consommable, une exacte, précise et fidèle reproduction en empreinte négative de la forme positive du modèle consommable.

Pour atteindre l'objectif ci-dessus, le procédé selon l'invention est caractérisé en ce qu'il consiste à appliquer au moule des vibrations haute fréquence, de faible amplitude, par des générateurs inclinés de façon convergente vers le bas, prenant appui sur deux faces opposées du moule et générant d'une face a l'autre des vibrations à propagation sensiblement circulaire tournant en sens inverse.

L'invention a, également, pour objet une installation de fonderie comprenant, pour la mise en oeuvre du procédé ci-dessus, un poste der serrage par vibrage comprenant:
- un châssis de support sur lequel le moule est posé par sa partie inférieure,
- au moins deux renforts d'appui portés par deux parois verticales opposées du moule,
- et au moins deux systèmes générateurs de vibrations coopérant avec les renforts d'appui, inclinés de façon convergente vers le bas et générant des vibrations à propagation sensiblement circulaire tournant en sens inverse pour les deux systèmes générateurs opposés.

Diverses autres caractéristiques ressortent de la description faite ci-dessous en référence aux dessins annexés qui montrent, à titre d'exemples non limitatifs, des formes de réalisation de l'objet de l'invention.
La fig. 1 est une coupe-élévation schématique du procédé der serrage par vibration conforme à l'invention.
La fig. 2 est une coupe-élévation partielle, à plus grande échelle, illustrant un avantage caractéristique de la mise en oeuvre du procédé de l'invention.
La fig. 3 est une coupe-élévation schématique montrant une installation de fonderie faisant application du procédé de l'invention.
La fig. 4 est une vue en plan prise, sensiblement, selon la ligne IV-IV de la fig. 3.

La fig. 1 montre, de façon schématique, une phase de réalisation d'une pièce de fonderie, à partir d'un moule consommable, désigné dans son ensemble par la référence 1. Selon ce procédé, le moule 1 est réalisé en une matière apte à se gazéifier par pyrolyse au contact de la matière en fusion devant être coulée. Généralement, le modèle M est réalisé en polystyrène expansé.

Le modèle M est disposé dans un moule 1 dans lequel est versée une charge de sable 2 dont la quantité est prévue pour emballer totalement un moule 1 qui ne devient accessible à la surface supérieure du sable que par la section de coulée 3. Dans un tel procédé, le sable 2 est serré ou compacté par application de vibrations, de manière à entourer étroitement le moule 1 et à délimiter une empreinte négative, apte à contenir la pression métallo-statique du métal coulé, au fur et à mesure de la gazéification du modèle M.

De manière à provoquer un serrage convenable du sable 2 pour lui conférer des qualités de cohésion, de compacité et de précision de reproduction de la forme du modèle M, quelle que soit la conformation de de dernier, il est prévu, selon l'invention, de poser le moule 1 par la partie inférieure et, plus précisément, dans l'exemple illustré, par le fond 4 sur un support 5 de toute nature appropriée.

Après remplissage du moule 1 avec la charge de sable 2, il est prévu d'appliquer, sur deux des faces verticales opposées 1a du moule 1, des vibrations selon deux directions générales d'application F₁ et F₂, inclinées de façon convergente vers le bas pour les deux faces opposées 1a, par exemple à 45°. Les vibrations, générées par deux systèmes indépendants Si et S₂, sont, de préférence, de faible amplitude et d'une fréquence supérieure à celle du réseau, généralement, supérieure à 50 Hertz et, préférentiellement, comprise entre 100 et 400 Hertz. Les vibrations sont aussi, de préférence, appliquées à la partie supérieure du moule 1 et sont, en outre, générées, de manière à connaître, comme cela est illustré à la fig. 1, une propagation en ondes circulaires centrées sur deux axes géométriques _{X1} et x₂, d'orientation générale sensiblement horizontale, à partir de leur point d'application sur les parois 1a. Comme cela est illustré par la fig. 1, les vibrations appliquées ont donc tendance à se propager en ondes circulaires tournant en des sens inverses d'une face à l'autre. Les sens de rotation peuvent être tous deux dirigés vers le bas ou, de préférence, comme illustré à la fig. 1, vers la partie supérieure du moule 2. Dans ce sens et de façon illustrative, les vibrations appliquées selon la direction F₁ présentent une tendance à tourner dans le sens contraire de celui des aiguilles d'une montre, alors que les vibrations, appliquées selon la direction F₂, présentent une tendance à tourner dans le sens des aiguilles d'une montre.

La combinaison des moyens ci-dessus permet de réaliser un serrage particulièrement optimal du sable 2 qui est amené à suivre toutes les conformations locales susceptibles d'être présentées par le modèle M, en raison des deux directions d'application F₁ et F₂ convergentes vers le bas et des propagations en ondes circulaires, notamment avec rotation vers le haut, qui assurent un remplissage des cavités à tendance montante, qui peuvent être débouchantes ou non débouchantes et qui sont présentées par le modèle M. Par ailleurs, en raison de l'application de vibrations haute fréquence et de faible amplitude, le serrage produit n'engendre ni érosion du modèle 11 par le sable, ni contrainte localisée appliquée au modèle M. Les moyens ci-dessus, générant les vibrations à la partie supérieure du moule 1, suppriment la formation d'une sorte de matelas ou bouchon compacté naissant dans les techniques de vibrage traditionnelles, en raison de l'application de vibrations en partie basse et s'opposant à la transmission des vibrations.

Selon le procédé de l'invention, les systèmes générateurs Si et S₂, de toute conception appropriée, sont, de préférence, prévus pour coopérer avec des renforts d'appui 6₁ et 6₂ formés ou rapportés sur les parois 1a, de manière à présenter chacun une surface d'appui 7 établie perpendiculairement à la direction d'application F₁ ou F₂.

Les systèmes générateurs Si et S₂ peuvent être adaptés à demeure sur les surfaces 7 ou y être temporairement appliqués, lors de la mise en oeuvre du procédé, par l'intermédiaire de vérins 8₁ et 8₂.

Les dispositions du procédé de l'invention permettent de libérer totalement le fond 4 du moule 1, lequel est, dans les solutions traditionnelles, le siège de l'application d'une partie au moins des vibrations. De ce fait, il devient possible de réaliser le moule 1 de manière que le fond 4 présente une série d'ouvertures ou de lumières 10 qui peuvent être, soit obturées, soit dégagées, par l'intermédiaire d'une fermeture 11 du type à guillotine. Dans le cas illustré, la fermeture 11 est constituée par un faux fond 12 monté coulissant sur ou à travers des pièces de guidage 13 prolongeant le fond 4 à l'opposé des parois de moule 1. Le faux fond 12 possède des ouvertures 14 de mêmes forme et écartement que les lumières 10 avec lesquelles elles peuvent être mises en coïncidence par déplacement dans le sens de la flèche f₁ du faux fond 12.

En réalisant le support 5 sous la forme d'un châssis fixe ou mobile, tel qu'illustré par la fig 2, il devient possible de placer le moule 1 à l'aplomb d'une trémie de réception 15 recevant, en fin de cycle de moulage, le sable 2 usagé, vidé par le fond 4 après extraction de la pièce coulée. Une telle possibilité permet de simplifier la construction d'installation de fonderie. En effet, un poste d'intervention peut être prévu pour assumer une fonction de remplissage-vibrage et une fonction de décochage et de vidage, lorsque la voie de guidage des moules 1 est établie en circuit fermé.

Les moyens, permettant d'ouvrir ou de fermer à volonté le fond 4, ne sont donnés qu'à titre d'exemples. Toute autre forme d'exécution pourrait être prévue, afin de remplir la même fonction double.

La possibilité de vider le sable par le fond 4 permet de laisser subsister, dans le moule 1, un lit inférieur de toute hauteur convenable, favorisant la mise en place ultérieure d'un autre modèle M pour l'exécution d'une nouvelle pièce.

La fig. 3 illustre, à titre d'exemple, une installation de fonderie mettant en oeuvre le procédé selon l'invention. Une telle installation comporte une carcasse 20 s'élevant à partir d'un plan d'appui, tel que le sol 21. La carcasse 20 comporte une charpente 22 supportant une trémie 23 de stockage de sable. La trémie 23 est raccordée, par une gaine flexible, à une capacité de transfert- remplissage 24 conçue pour assurer le déversement de la charge requise de sable 2, soit par gravité, soit par écoulement progressif, par l'intermédiaire de manches 25. La capacité 24 est disposée à l'aplomb d'un poste de travail 26 comprenant le châssis 5 qui peut être supporté par l'intermédiaire de blocs amortisseurs 27. Le châssis 5, réservé au support d'un moule 1, est placé à l'aplomb d'une trémie 15, comme dans l'exemple décrit en référence à la fig. 2. La trémie 15 est pourvue d'un système obturateur 28 surmontant un lanceur pneumatique 29 raccordé par une canalisation de transfert 30 à la trémie de stockage 23, soit directement, soit à travers une station de dépoussiérage-traitement du sable. La trémie 15, l'obturateur 28, le lanceur pneumatique 29 sont, de préférence, placés dans une fosse 31 ménagée à partir du plan de support 21.

La charpente 22 est munie de consoles suspendues 32 assurant le maintien de deux vérins 8₁ et 8₂ chargés d'assurer l'application des systèmes Si et S₂, par exemple par l'intermédiaire du tampons 33, sur les renforts d'appui 6₁ et 6₂ du moule 1.

Les différentes phases du procédé peuvent intervenir, comme décrit ci-dessus, en mettant en oeuvre les moyens de l'installation qui offrent l'avantage, dans le cas d'équipement avec les manches 25, d'éviter la chute par gravité de la charge de sable 2 dans le moule M. Dans un tel cas, le déversement est effectué par l'intermédiaire des manches souples 25 qui permettent de répartir, sans hauteur de chute importante, la charge de sable 2, soit totale, soit complémentaire lorsqu'un lit résiduel a été volontairement maintenu dans le fond du moule 1. Dans un tel cas, la capacité de transfert 24 est, de préférence, suspendue à la trémie de stockage par l'intermédiaire de vérins 34.

La fig. 4 montre, à titre d'exemple, une possible réalisation d'une installation faisant intervenir les moyens selon la fig. 3. Dans un tel cas, l'installation comprend une structure 35 délimitant une voie de guidage 36, du type circulaire, pour amener les différents moules du poste 26 à une poste 37, dit de coulée, à la suite duquel s'étend une zone de refroidissement 38 conduisant chaque moule successivement de nouveau au poste 26. La structure 35 peut être réalisée sous la forme d'un carrousel dont l'axe de rotation 39 est décalé par rapport à l'aplomb de la trémie 23 et de la capacité 24. Dans un tel cas, les moyens de transfert sont prévus, entre les différents bras du carrousel et le châssis 5, pour assurer le support de chaque moule 1 sur ce dernier, soit lors de la phase de remplissage-vibration, soit lors de la phase de vidage. Cette forme d'implantation est donnée, à titre d'exemple, car les moyens de l'invention pourraient, bien entendu, être mis en oeuvre en faisant intervenir une installation comportant un transfert en ligne des différents moules 1 devant les postes fonctionnels de vidage, de remplissage, de vibrage, de coulée, de refroidissement, de décochage-débourrage éventuel.

L'invention n'est pas limitée aux exemples décrits et représentés, car diverses modifications peuvent y être apportées sans sortir de son cadre.

## Revendications

1. Procédé de serrage par vibrations du sable d'un moule de fonderie, procédé du type consistant à disposer dans un moule, vide ou partiellement rempli, un modèle consommable, par exemple en polystyrène expansé, à remplir le moule avec un sable approprié jusqu'à emballer complètement le modèle puis à appliquer des vibrations au moule, caractérisé en ce qu'il consiste à appliquer au moule des vibrations haute fréquence, de faible amplitude, par des générateurs inclinés de façon convergente vers le bas, prenant appui sur deux faces opposées du moule et générant d'une face à l'autre des vibrations à propagation sensiblement circulaire tournant en sens inverse.

2. Procédé de serrage selon la revendication 1, caractérisé en ce que les vibrations tournent autour d'un axe géométrique sensiblement horizontal, vers le haut du moule, à partir de leur point d'application sur le moule.

3. Procédé de serrage selon la revendication 1 ou 2, caractérisé en ce que les vibrations appliquées ont une fréquence supérieure à 50 Hertz.

4. Procédé de serrage selon la revendication 1, caractérisé en ce que les générateurs de vibrations sont orientés à 45°.

5. Procédé de serrage selon l'une des revendications 1 à 4, caractérisé en ce que les vibrations sont appliquées à la partie supérieure du moule.

6. Installation de fonderie pour la coulée de pièces selon la technique du modèle consommable, du type comprenant une structure de support d'un moule, un poste (26) de remplissage du moule (1) avec un sable (2) chargé d'emballer complètement un modèle consommable (M) et un poste de serrage par vibrage du sable contenu dans le moule, caractérisée en ce que le poste de serrage par vibrage comprend:
- un châssis de support (5) sur lequel le moule est posé par sa partie inférieure,
- au moins deux renforts d'appui (6₁,6₂) portés par deux parois verticales (1a) opposées du moule,
- et au moins deux systèmes (Si, S₂) générateurs de vibrations coopérant avec les renforts d'appui, inclinés de façon convergente vers le bas et générant des vibrations à propagation sensiblement circulaire tournant en sens inverse pour les deux systèmes générateurs opposés.

7. Installation selon la revendication 6, caractérisée en ce que les renforts d'appui (6₁, 6₂) sont prévus à proximité de la partie supérieure ouverte du moule.

8. Installation selon la revendication 6 ou 7, caractérisée en ce que les renforts (6₁, 6₂) présentent une surface d'appui (7) perpendiculaire à la direction (Fₗ-F₂) d'inclinaison des systèmes générateurs.

9. Installation selon la revendication 6, caractérisée en ce que les systèmes générateurs sont adaptés sur les renforts.

10. Installation selon la revendication 6, caractérisée en ce que les systèmes générateurs sont portés par des vérins d'escamotage (8₁, 8₂).

11. Installation selon l'une des revendications 6, 9 ou 10, caractérisée en ce que les systèmes générateurs (Si, S₂) produisent des vibrations de faible amplitude tournant vers la partie supérieure du moule autour d'un axe géométrique (xᵢ, x₂) sensiblement horizontal à partir de leur point d'application sur le moule.

12. Installation selon la revendication 6, caractérisé en ce que le moule possède un fond (4) ouvrable pour la vidange du sable.

13. Installation selon la revendication 6, caractérisée en ce que la structure de support du moule comprend une voie de guidage des moules (36), un poste de vidage du sable (26), un poste de remplissage du moule, des moyens de vibrage incluant un châssis de support (5) du moule et des moyens (15, 28, 29, 30) de recyclage du sable entre le poste de vidage et le poste de remplissage.

14. Installation selon la revendication 13, caractérisée en ce qu'elle comprend un poste assumant une fonction de vidage, de remplissage et de vibrage incluant un châssis de support amorti, disposé au-dessus d'une fosse (31) de récupération de sable usagé et en-dessous d'une trémie de remplissage.

## Patentansprüche

1. Verfahren zum Verdichten des Sandes einer Gießereiform durch Vibrationen, welches Verfahren von der darin bestehenden Art ist, in einer leeren oder teilweise gefüllten Form ein verzehrbares Modell, z.B. aus expandiertem Polystyrol, anzuordnen, die Form mit einem geeigneten Sand bis zur vollständigen Einbettung des Modells zu füllen und dann Vibrationen auf die Form einwirken zu lassen, dadurch gekennzeichnet, daß es darin besteht, auf die Form Vibrationen hoher Frequenz geringer Amplitude durch konvergent nach unten geneigte, an zwei gegenüberliegenden Flächen der Form anliegende Generatoren einwirken zu lassen, die von einer Fläche zur anderen Vibrationen mit etwa kreisförmiger Ausbreitung bei umgekehrter Drehrichtung erzeugen.

2. Verdichtungsverfahren nach dem Anspruch 1, dadurch gekennzeichnet, daß sich die Vibrationsen um eine etwa horizontale geometrische Achse von ihrem Einwirkungspunkt an der Form zum Oberende der Form drehen.

3. Verdichtungsver^{f}ahren nach dem Anspruch 1 oder 2, dadurch gekennzeichnet, daß die einwirkenden Vibrationen eine Frequenz über 50 Hertz haben.

4. Verdichtungsverfahren nach dem Anspruch 1, dadurch gekennzeichnet, daß die Vibrationsgeneratoren auf 45° ausgerichtet sind.

5. Verdichtungsverfahren nach einem der Ansprüche 1 bis 4, dadurch gekennzeichnet, daß die Vibrationen am oberen Teil der Form einwirken gelassen werden.

6. Gießereianlage zum Gießen von Stücken nach der Technik des verzehrbaren Modells, der Art, die einen Aufbau zum Tragen einer Form, eine Einrichtung (26) zum Füllen der Form (1) mit einem Sand (2), der zum völligen Einbetten eines verzehrbaren Modells (M) eingebracht wird, und eine Vorrichtung zum Verdichten des in der Form enthaltenen Sandes durch Vibration aufweist, dadurch gekennzeichnet, daß die Vorrichtung zum Verdichten durch Vibration aufweist:
- ein Traggestell (5), worauf die Form mit ihrem unteren Teil aufgesetzt wird,
- wenigstens zwei Abstützungsverstärkungen (6₁, 6₂), die von zwei vertikalen, gegenüberliegenden Wänden (1a) der Form getragen werden,
- und wenigstens zwei mit den Abstützungsverstärkungen zusammenwirkende, Vibrationen erzeugende Systeme (S₁, S₂), die konvergent nach unten geneigt sind und Vibrationen mit etwa kreisförmiger Ausbreitung bei umgekehrter Drehrichtung für die beiden gegenüberliegenden Generatorsysteme erzeugen.

7. Anlage nach dem Anspruch 6, dadurch gekennzeichnet, daß die Abstützungsverstärkungen (6₁, 6₂) in Nähe des oberen offenen Teils der Form vorgesehen sind.

8. Anlage nach dem Anspruch 6 oder 7, dadurch gekennzeichnet, daß die Abstützungsverstärkungen (6₁,6₂) eine zur Neigungsrichtung (F,-F₂) der Generatorsysteme senkrechte Abstützoberfläche (7) aufweisen.

9. Anlage nach dem Anspruch 6, dadurch gekennzeichnet, daß die Generatorsysteme auf den Verstärkungen angepaßt sind.

10. Anlage nach dem Anspruch 6, dadurch gekennzeichnet, daß die Generatorsysteme von Rückziehwinden (8₁, 8₂) getragen werden.

11. Anlage nach der Anspruche 6, 9 oder 10, dadurch gekennzeichnet, daß die Generatorsysteme (Sᵢ, S₂) Vibrationen geringer Amplitude erzeugen, die sich um eine etwa horizontale geometrische Achse (x" x₂) von ihrem Einwirkungspunkt an der Form zum oberen Teil der Form drehen.

12. Anlage nach dem Anspruch 6, dadurch gekennzeichnet, daß die Form einen zum Entleeren des Sandes zu öffnenden Boden (4) besitzt.

13. Anlage nach dem Anspruch 6, dadurch gekennzeichnet, daß der Aufbau zum Tragen der Form eine Bahn (36) zum Führen der Formen, eine Einrichtung (26) zum Entleeren des Sandes, eine Einrichtung zum Füllen der Form, Vibrationsmittel einschließlich eines Traggestells (5) der Form und Mittel (15, 28, 29, 30) zum Rückführen des Sandes von der Entleerungseinrichtung zur Fülleinrichtung aufweist.

14. Anlage nach dem Anspruch 13, dadurch gekennzeichnet, daß sie eine Station, die eine Entleerungs-, Füll- und Vibrationsfunktion annimmt, einschließlich eines gedämpften Traggestells aufweist, das oberhalb einer Grube (31) zur Erfassung von gebrauchtem Sand und unterhalb eines Fülltrichters angeordnet ist.

## Claims

1. Method for compacting, by vibrations, the sand in a foundry mold, of the type consisting in placing inside a mold, which is either empty or partly filled, a consumable pattern, for example in expanded polystyrene, in filling the mold with an appropriate sand until the pattern is completely embedded, and in vibrating the mold, characterized in that it consists in applying high frequency, low amplitude vibrations to the mold, from generators downwardly inclined, in convergent manner, said generators resting on two opposite faces of the mold and generating, from one face to the other, vibrations of substantially circular propagation which turn in reverse direction.

2. Compacting method according to claim 1, characterized in that the vibrations turn around a substantially geometrical axis, upwards from the mold, from their application point on the mold.

3. Compacting method according to claim 1 or 2, characterized in that the applied variations have a frequency higher than 50 Hertz.

4. Compacting method according to claim 1, characterized in that the vibration generators are orientated at 45°.

5. Compacting method according to one of claims 1 to 4, characterized in that the vibrations are applied to the upper part of the mold.

6. Foundry installation for casting pieces according to the technique of the consumable pattern, of the type comprising a mold supporting structure, a station (26) for filling the mold (1) with a sand (2) for completely packing a consumable pattern (M) and a station for compacting the sand contained in the mold by vibration, characterized in that the station for compacting by vibration comprises:
- a supporting chassis (5) on which the mold is set by its lower part,
- at least two reinforcing supports (6₁-6₂) carried by two opposite vertical walls (1a) of the mold,
- and at least two vibration-generating systems (Sᵢ, S₂) which cooperate with the reinforcing supports, downwardly inclined in convergent manner and generating vibrations substantially circular vibrations turning in reverse direction for the two opposite generator systems.

7. Installation according to claim 6, characterized in that the reinforcing supports (6₁, 6₂) are provided close to the open upper part of the mold.

8. Installation according to claim 6 or 7, characterized in that the reinforcing supports (6₁, 6₂) have a supporting surface (7) perpendicular to the direction (Fₗ-F₂) of inclination of the generating systems.

9. Installation according to claim 6, characterized in that the generating systems are adapted on the reinforcing supports.

10. Installation according to claim 6, characterized in that the generating systems are carried by retracting jacks (8₁, 8₂).

11. Installation according to one of claims 6, 9 or 10, characterized in that the generating systems (8₁, S₂) produce low amplitude vibrations turning towards the upper part of the mold about a substantially horizontal geometrical axis (x₁, x₂) from their point of application on the mold.

12. Installation according to claim 6, characterized in that the mold has a bottom (4) openable for draining out the sand.

13. Installation according to claim 6, characterized in that the mold supporting structure comprises a guiding channel (36) for the molds, a sand draining station (26), a mold filling station, vibrating means including a mold supporting chassis (5) and means (15,28,29,30) for recycling the sand between the draining station and the filling station.

14. Installation according to claim 13, characterized in that it comprises a station ensuring a draining, filling and vibrating function, and including a dampened supporting chassis, placed above a trough (31) for recovering the waste sand and under a filling hopper.
